# EUROPÄISCHE PATENTSCHRIFT

(11) **EP 0 089 482 B1**
(45) Veröffentlichungstag und Bekanntmachung des Hinweises auf die Patenterteilung: **12.11.1986**
(21) Anmeldenummer: 83101319.8
(22) Anmeldetag: 11.02.1983
(51) Int. Cl.: F02D 41/06

(54) **Verfahren zur Steuerung der Kraftstoffzufuhr zu einer Brennkraftmaschine mit Selbstzündung**
Method of controlling the fuel supply in a combustion engine with self-ignition
Procédé pour la commande électronique de l'àdmission de carburant dans un moteur à combustion à auto-allumage

(30) Priorität: 16.03.1982 DE 3209433
(43) Veröffentlichungstag der Anmeldung: 28.09.1983
(73) Patentinhaber: ROBERT BOSCH GMBH, 70442 Stuttgart (DE)
(72) Erfinder: Buck, Rainer, Dipl.-Ing., D-7146 Tamm (DE); Küttner, Thomas, Dipl.-Ing., D-7000 Stuttgart 31 (DE); Piwonka, Fridolin, Dr., D-7146 Tamm (DE); Wessel, Wolf, Ing.-grad., D-7141 Oberriexingen (DE)

## Beschreibung

### Stand der Technik

Die Erfindung geht aus von einer elektronischen Steuereinrichtung für ein Kraftstoffzumeßsystem einer Brennkraftmaschine mit Selbstzündung nach der Gattung des unabhängigen Patentanspruchs. Bekannt ist aus der DE-A-28 03 750.5 ein elektronischer Dieselregler mit Luft- und Kraftstoffmengenvorsteuerung. Dessen Startsteuerung verarbeitet ein Start- und Drehzahlsignal, außerdem das Signal eines Temperatursensors. Wenn auch dieser bekannte elektronische Dieselregler im allgemeinen zufriedenstellende Ergebnisse zu liefern vermag, so können sich doch bei Startvorgängen mit warmer Maschine Probleme ergeben. Wenn z. B. bei warmer Maschine der Tank leergefahren wurde und damit die Einspritzleitungen zum Teil leer sind, dann wird im Anschluß an ein Auffüllen des Tankes bei einem Start nur eine kleine temperaturabhängige Startmenge freigegeben, die unter Umständen jedoch zu einem sicheren Start nicht ausreicht.

Weitere gattungsgemäße Steuereinrichtungen sind aus der US-A-39 82 519, US-A-41 48 282 und US-A-37 97 465 bekannt. Die in diesen Schriften beschriebenen Gegenstände weisen jedoch alle den Nachteil auf, daß nur eine zeit- und/oder drehzahlabhängigt Staremenge vorgegeben wird und dadurch ähnliche Probleme auftreten können, wie sie eingangs schon aufgezeigt wurden.

### Aufgabe der Erfindung

Eine der Aufgaben der Erfindung ist es, Wege aufzuzeigen, wie auch derartige Problemfälle sicher in den Griff zu bekommen sind. Schließlich wird angestrebt, aus Einsparungsgründen auf die Verarbeitung eines Temperatursignals zu verzichten.

Mit der elektronischen Steuereinrichtung für ein Kraftstoffzumeßsystem mit den Merkmalen des unabhängigen Patentanspruchs kann auf ein Temperatursignal verzichtet werden, was eine Einsparung eines Temperatursensors bedeutet. Darüber hinaus werden Pumpentoleranzen bei Serienfertigung bezüglich der Startmenge ausgeglichen. Und schließlich verkürzt sich die Startzeit bei leeren Einspritzleitungen und warmem Motor beachtlich.

Weitere Vorteile der Erfindung und zweckmäßige Ausgestaltungen ergeben sich in Verbindung mit den abhängigen Patentansprüchen aus der nachfolgenden Beschreibung von Ausführungsbeispielen.

### Zeichnung

Ausführungsbeispiele der Erfindung sind in der Zeichnung dargestellt und werden im folgenden näher beschrieben und erläutert. Es zeigen Figur 1 ein äußerst grobes Blockschaltbild eines elektronisch steuerbaren Kraftstoffzumeßsystems einer Brennkraftmaschine mit Selbstzündung, Figur 2 ein Diagramm der Kraftstoffmenge während des Starts über der Zeit. Figur 3 zeigt Abregelkennlinien der Startmenge über der Drehzahl, Figur 4 ein Blockschaltbild der erfindungsgemäßen elektronischen Steuereinrichtung für ein Diesel-Kraftstoffzumeßsystem und Figur 5 ein Flußdiagramm zum Verdeutlichen der Erfindung im Falle einer Problemlösung mittels eines Rechners.

### Beschreibung der Ausführungsbeispiele

Die Ausführungsbeispiele betreffen elektronische Steuereinrichtungen für Kraftstoffzumeßsysteme bei Brennkraftmaschinen mit Selbstzündung.

In Figur 1 sind Sensoren für die Fahrpedalstellung (FP), die Drehzahl (n) und ein Startschalter mit 10, 11 und 12 bezeichnet. Ihre Ausgangsleitungen sind zu einer Signalverarbeitungseinheit 13 geführt, an deren Ausgang ein Kraftstoffmengensollsignal bereitgestellt wird. Es steuert ein elektromagnetisches Stellwerk 14 zur Einstellung der Einspritzmenge z. B. einer Diesel-Verteilerpumpe.

Figur 2 zeigt die Startmenge aufgetragen über der Zeit. Nach Betätigen des Anlassers und dem Vorliegen einer minimalen Drehzahl wird für eine Zeitdauer T eine bestimmte Kraftstoffmenge QKSTO freigegeben. Es ist dies z. B. die Vollastmenge, 80 % der Vollastmenge usw. Nach der Zeitdauer T erfolgt eine Kraftstoffmengenerhöhung. Mit ausgezogener Linie ist eine Rampenfunktion gezeichnet, die zeit- und/oder drehzahlabhängig sein kann. Gestrichelt gezeichnet sind sprungförmige Erhöhungen sowie auch eine Erhöhung in stetiger, jedoch nicht linearer Weise.

Die aus Figur 2 ersichtliche Startmenge bleibt bis zu einer Drehzahlschwelle wirksam. Danach wird die Einspritzmenge von Fahrpedal, Drehzahl und anderen Einflußgrößen bestimmt. Während des Startvorganges hat jedoch das Fahrpedal keinen Einfluß auf die Einspritzmenge. Denkbar ist jedoch auch eine Lösung, bei der das Fahrpedal während des Startvorgangs nur dann einen Einfluß ausüben kann, wenn die vom Fahrpedal vorgegebene Kraftstoffmenge größer ist als die Startmenge.

Zum Vermeiden zu großer Rauchstöße während des Anlassens dient eine drehzahlabhängige Verringerung der Startmenge. Sie wird mittels einer Minimalwertauswahl oberhalb einer bestimmten Drehzahl wirksam. Ein Beispiel für die Drehzahlabregelung zeigt Figur 3. Erkennbar sind lineare Abregelfunktionen, die beim speziellen Beispiel bei der Drehzahl von 500 Umdrehungen pro Minute den Endwert von 90 % der Vollastmenge erreichen. Durch die Reduzierung der Kraftstoffmenge über der Drehzahl ergeben sich keine unzulässig hohen Rauchstöße. Im übrigen wird auch die Startzeit verkürzt, wenn bei geringen Drehzahlen größere Kraftstoffmengen eingespritzt werden.

Wesentlich ist nun, daß die beiden in Figur 2 und 3 gezeigten Diagramme einander überlagert werden, was bei analoger Schaltungstechnik z. B. mittels einer elektronischen Steuereinrichtung entsprechend der Darstellung von Figur 4 erreichbar ist. Figur 4 zeigt als Blockschaltbild ein Ausführungsbeispiel der erfindungsgemäßen elektronischen Steuereinrichtung. Ein Startsignalschalter 12 ist über einen Schalter 20 mit einem Zeitglied 21 und einer Grundmengensignalerzeugerstufe 22 gekoppelt. Dem Ausgang des Zeitgliedes 21 folgt ein Funktionsgenerator 23 zum Bereitstellen eines zeitabhängigen Zusatzmengensignals QKST1. Die Ausgänge beider Signalerzeugerstufen 22 und 23 sind zu einem Summenpunkt 24 geführt, dem eine Reihenschaltung von Minimalwertauswahlstufe 25, Maximalwertauswahlstufe 26 sowie letztlich das elektromagnetische Stellwerk 14 folgt. Das Ausgangssignal des Drehzahlsensors 11 gelangt zum Steuereingang des Schalters 20 und außerdem zu einem Funktionsgenerator 28, der ausgangsseitig das drehzahlabhängige Mengensignal QKSTn abgibt und es der Minimalwertstufe 25 als deren zweites Eingangssignal zuführt. Schließlich erhält die Maximalwertstufe 26 noch ein Steuersignal von einem Funktionsgenerator 30, der den Sollwert der Einspritzmenge während des normalen Betriebs steuert.

Die Wirkungsweise der beschriebenen Schaltungsanordnung von Figur 4 ist nun wie folgt :
Erreicht nach Betätigen des Startschalters die Brennkraftmaschine eine Minimaldrehzahl, dann bestimmt zunächst die Grundmengensignalerzeugerstufe 22 den Einspritzmengenwert. Ihm überlagert sich nach Ablauf der Zeitdauer T von Figur 2 ein Zusatzsignal vom Funktionsgenerator 23, in Figur 2 rein zeitabhängig dargestellt, so daß das Ausgangssignal des Summationspunktes 24 den Signalverlauf nach Figur 2 aufweist. Da gleichzeitig bei sich drehender Brennkraftmaschine der Funktionsgenerator 28 für die drehzahlabhängige Steuerung der Kraftstoffzumessung zur Wirkung kommt, bestimmt letztlich die Minimalwertauswahlstufe 25, welches der beiden Signale von Figur 2 oder 3 als Kraftstoffmengensteuerwert QKST weitergeleitet wird. In der nachfolgenden Maximalwertauswahlstufe 26 wiederum wird entschieden, ob die Startsteuerung dominiert oder jedoch das Signal vom Funktionsgenerator 30 für den allgemeinen Fahrbetrieb.

Als getrenntes Element ist in Figur 4 ein Wechselschalter 26' gezeichnet, der je nach gewünschter Ausführungsform die Maximalwertauswahlstufe 26 ersetzen kann. Gesteuert wird der Wechselschalter 26' mittels eines drehzahlabhängigen Signals, wobei dann der Übergang von Startsteuerung zu normaler Steuerung rein drehzahlabhängig ist.

Figur 5 zeigt ein Flußdiagramm zur rechnergesteuerten Nachbildung der obengenannten Funktionsverläufe.

Das Startprogramm beginnt nach diesem in Figur 5 dargestellten Flußdiagramm bei Block 40. Es folgt eine Abfrage auf einen Drehzahlwert von 20 Umdrehungen pro Minute (41). Solange dieser Drehzahlwert noch nicht erreicht ist, wird ein Merker A = 1 und ein Merker B = 0 gesetzt (42). Es folgt eine Abfrage des Merkers A auf den Wert 1 (43). Solange der Merker nicht auf 1 gesetzt ist. wird entsprechend Block 44 kein Kraftstoff zugemessen und die Abfrage beginnt wieder von neuem. Besitzt der Merker A den Wert 1, folgt die Abfrage des Wertes des Merkers B. Im Startfall, d. h. bei Drehzahlen unterhalb von 20 Umdrehungen pro Minute besitzt der Merker B den Wert = 0, so daß in diesem Startfall bei der Merker B-Abfrage 45 ein Nein-Signal auftritt. Es schließt sich eine weitere Drehzahlabfrage 46 an, deren Grenzwert 60 Umdrehungen pro Minute beträgt. Solange diese Drehzahl noch nicht erreicht ist, kommt ebenfalls Block 44 zum Tragen, nachdem keine Kraftstoffzumessung auftritt. Ist die 60-Umdrehungen pro Minute-Schwelle jedoch erreicht, wird der Merker B auf 1 (47), eine Zeitzählung 48 auf 0 gesetzt. Gleichzeitig wird die Kraftstoffzumessung mit einem Anfangswert OKST = QSTO (49) aktiviert. Dies entspricht dem Mengensprung von Figur 2. Im Anschluß an diese Mengenbestimmung 49 wird in einem speziellen Programmschritt 50 die Drehzahlabhängigkeit der Kraftstoffzumessung berechnet und im folgenden Programmschritt 51 eine Startmenge mit dem Wert QKST im Block 49 definiert. Daran beschließt sich eine Abfrage 52 daraufhin an, ob der Startmengenwert größer oder kleiner dem augenblicklichen drehzahlabhängigen Mengenwert QKSTn ist. Solange er diesen Wert noch nicht erreicht hat. gibt es einen erneuten Rücksprung ins Programm. Hat die Startmenge den drehzahlabhängigen Wert jedoch erreicht, dann dominiert die Drehzahlabhängigkeit und die jeweilige Startmenge erhält diesen Wert zugewiesen. Da in Block 47 der Merker B = 1 gesetzt wurde, kommt bei einem neuerlichen Programmdurchlauf bei der Abfrageeinheit 45 der zweite - der Ja-Ausgang - zum Tragen. Es folgt eine Drehzahlabfrage auf den Wert 800 Umdrehungen pro Minute in der Einheit 55. Solange dieser Wert noch nicht erreicht ist, beginnt und dauert eine Zeitzählung in Block 56 und schließlich eine Zeitabfrage auf die Zeitdauer T, 57. Für Zeiten kleiner T wird entsprechend der Darstellung von Figur 2 die Grundstartmenge QSTO (Block 49) zugemessen. Im anderen Fall findet bei jedem Programmdurchlauf ein Integrationsvorgang mit einem bestimmten Zuwachs statt (58). Oberhalb einer Drehzahl von 800 Umdrehungen pro Minute (Abfrageeinheit 55) wird der Merker A = 0 gesetzt (60), die Startmenge ebenfalls auf Null (61) und das Normalprogramm für die Kraftstoffzumessung während des normalen Fahrbetriebs eingeschaltet (62). 63 markiert schließlich das Ende des Gesamtprogramms.

Im einzelnen zeigt das Flußdiagramm folgenden Programmablauf. Ein Startvorgang wird aus Sicherheitsgründen erst oberhalb einer Drehzahl von 20 Umdrehungen pro Minute als solcher definiert. Zugemessen wird Kraftstoff erst oberhalb einer Drehzahl von 60 Umdrehungen pro Minute. Es folgt eine Zeitdauer T mit konstanter Kraftstoffzumessung und anschließend eine Kraftstoffzumessung mit steigender Funktion, wobei sich der Anstieg nach Art des Zuwachses, siehe Block 58, richtet. Diese Erhöhung dauert nun solange, bis die drehzahlabhängige Mengenkennlinie QKSTn nach Figur3 erreicht ist. Ist sie erreicht, dann dominiert die drehzahlabhängige Abregelung, so daß auch die zugemessene Kraftstoffmenge nicht mehr laufend erhöht, sondern nach der Kennlinie von Figur 3- verringert wird. Oberhalb einer Drehzahl von 800 Umdrehungen pro Minute gilt der Startvorgang als beendet und das normale Programm beginnt.

Beim Flußdiagramm nach Figur 5 können vor allem die Ausgangswerte der Blöcke 49, 50 und 58 variabel sein, um Grund-Kraftstoffmengenwerte, drehzahlabhängige Kraftstoffmengenwerte und Zuwachsraten variabel einstellen zu können. Selbstverständlich kann auch der Wiedereinsetzpunkt des Programmdurchlaufs anders gewählt werden, als dies in Figur 5 dargestellt ist.

## Patentansprüche

1..Verfahren zur Steuerung der Kraftstoffzufuhr zu einer Brennkraftmaschine mit Selbstzündung während des Startvorganges der Brennkraftmaschine, bei dem in einem ersten Schritt vom Beginn des Startvorgangs bis zu einem bestimmten Drehzahl- bzw. Kraftstoffmengenwert die der Brennkraftmaschine zugeführte Kraftstoffmenge zeit- und/oder drehzahlabhängig steigend vorgegeben wird, dadurch gekennzeichnet, daß in einem zweiten Schritt nach Überschreiten des bestimmten Drehzahl- bzw. Kraftstoffmengenwerts, jedoch vor Erreichen einer Leerlaufdrehzahl der Brennkraftmaschine, bis zum Ende des Startvorgangs die der Brennkraftmaschine zugeführte Kraftstoffmenge wenigstens über der Drehzahl reduziert wird.

2. Verfahren nach Anspruch 1, dadurch gekennzeichnet, daß die der Brennkraftmaschine zugeführte Kraftstoffmenge mit einer zeitabhängigen Funktion unterhalb dieser bestimmten Drehzahl bzw. Kraftstoffmenge zu Beginn einen konstanten Wert besitzt und anschließend rampen-, stufenförmig oder stetig nichtlinear ansteigt.

3. Verfahren nach Anspruch 1 oder 2, dadurch gekennzeichnet, daß die der Brennkraftmaschine zugeführte Kraftstoffmenge oberhalb dieser bestimmten Drehzahl bzw. Kraftstoffmenge mit steigender Drehzahl linear abnimmt.

4. Verfahren nach einem der Ansprüche 1 bis 3, dadurch gekennzeichnet, daß oberhalb einer Drehzahl von vorzugsweise 60 Umdrehungen pro Minute die Kraftstoffzufuhr einsetzt und oberhalb einer höheren Drehzahl von vorzugsweise 800 Umdrehungen pro Minute die Kraftstoffzumessung losgelöst von der Startmengensignalerzeugung bestimmt wird.

## Claims

1. Process for controlling the fuel supply to an internal-combustion engine with auto-ignition during the starting operation of the internal-combustion engine, in which, in a first stage from the beginning of the starting operation to a certain quantitative speed or fuel value, the quantity of fuel supplied to the internal-combustion engine is predetermined as increasing, dependent on time and/or speed, characterized in that, in a second stage after exceeding the certain quantitative speed or fuel value, but before reaching an idling speed of the internal-combustion engine, up to the end of the starting operation, the quantity of fuel supplied to the internal-combustion engine is reduced at least above the speed.

2. Process according to Claim 1, characterized in that the quantity of fuel supplied to the internal-combustion engine with a time-dependent function below this certain speed or fuel quantity has a constant value at the beginning and subsequently increases in ramp or step form or constantly non-linearly.

3. Process according to Claim 1 or 2, characterized in that, above this certain speed or fuel quantity, the quantity of fuel supplied to the internal-combustion engine decreases linearly with increasing speed.

4. Process according to one of claims 1 to 3, characterized in that, above a speed of preferably 60 revolutions per minute, the fuel supply commences and, above a higher speed of preferably 800 revolutions per minute, the fuel metering is determined independently of the starting quantity signal generation.

## Revendications

1. Procédé pour la commande de l'admission de carburant dans un moteur à combustion interne à auto-allumage pendant le processus de démarrage du moteur à combustion interne, dans lequel, dans une première phase allant du début du processus de démarrage jusqu'à une valeur déterminée de la vitesse de rotation ou du débit de carburant, l'accroissement du débit de carburant envoyé au moteur à combustion interne est déterminé en fonction du temps et/ou en fonction de la vitesse de rotation, caractérisé en ce que dans une seconde phase, après avoir dépassé la valeur déterminée de la vitesse de rotation ou du débit de carburant, mais avant d'avoir atteint la vitesse de rotation de marche à vide du moteur à combustion interne, le débit de carburant envoyé au moteur à combustion interne est, jusqu'à la fin du processus de démarrage, réduit au moins en fonction de la vitesse de rotation.

2. Procédé selon la revendication 1, caractérisé en ce qu'en dessous de cette valeur déterminée de la vitesse de rotation ou du débit de carburant, le débit de carburant envoyé au moteur à combustion interne en fonction du temps possède au début une valeur constante puis croît linéairement, en escalier ou de façon continue non linéaire.

3. Procédé selon la revendication 1 ou la revendication 2, caractérisé en ce qu'au-dessus de cette valeur déterminée de la vitesse de rotation ou du débit de carburant, le débit de carburant envoyé au moteur à combustion interne décroît linéairement lorsque la vitesse de rotation croît.

4. Procédé selon l'une des revendications 1 à 3, caractérisé en ce qu'au-dessus d'une vitesse de rotation de, de préférence, 60 tours par minute, la détermination du débit de carburant par production d'un signal de débit de démarrage s'engage et qu'au-dessus d'une vitesse de rotation plus élevée de, de préférence, 800'tours par minute, la détermination du débit de carburant par la production d'un signal de débit de carburant décroche.
